# EUROPÄISCHE PATENTSCHRIFT

(11) **EP 0 388 741 B1**
(45) Veröffentlichungstag und Bekanntmachung des Hinweises auf die Patenterteilung: **03.11.1993**
(21) Anmeldenummer: 90104577.3
(22) Anmeldetag: 10.03.1990
(51) Int. Cl.: B65D 83/00

(54) **Kartusche für Spender**
Cartridge for dispenser
Cartouche pour distributeur

(30) Priorität: 24.03.1989 DE 3909818
(43) Veröffentlichungstag der Anmeldung: 26.09.1990
(73) Patentinhaber: Pohl GmbH & Co. KG, 76187 Karlsruhe (DE)
(72) Erfinder: Von Schuckmann, Alfred, D-4178 Kevelaer 2 (DE)
(74) Vertreter: Rieder, Hans-Joachim, Dr.

(56) Entgegenhaltungen:
- US-A- 2 099 595
- US-A- 2 129 119
- US-A- 3 155 281

## Beschreibung

Die Erfindung bezieht sich auf einen Spender mit Kartusche zur portionierten Ausgabe pastöser Masse, gemäß Oberbegriff des Anspruchs 1.

Ein spender dieser Art ist durch die EP-A 0 248 278 bekannt. Dort wird die Ausgabe der pastösen Masse über eine axiale Nachstellbewegung im Spender bewirkt. Die dort in Figur 102 wiedergegebene Version des entsprechenden Spenders besitzt ein Gehäuserohr als Umfassung einer sackförmigen, die pastöse Masse enthaltenden Kartusche, deren oberem, über den Kopfrand des Gehäuserohres vorstehenden Ende eine Betätigungsdruckfläche und dieser benachbart eine Austrittsöffnung in Form eines Austrittsmundstückes zugeordnet sind. Gebildet ist die Betätigungsdruckfläche von der Kopffläche einer das obere Sackende überfangenden Hülse, die als seitlich gelagerte, topfförmige Kipptaste realisiert ist. Ihre Betätitung erfolgt im wesentlichen unter axialer Verlagerung. In Fig 202 ist eine rein axial verlagerte Taste wiedergegeben. Das untere Ende der sackförmigen Kartusche stützt sich auf einer gehäuseseitigen Bodenfläche ab. Die aus der Entleerung resultierende Volumenverkleinerung wird dabei durch Faltenbildung der Sackwandung der Kartusche in Verbindung mit einer Verringerung des Abstandes zwischen Bodenfläche und Austrittsmundstück kompensiert. Nach jeder Ausgabetätigung rückt dort die die Kartusche abstützende Bodenfläche zufolge einer in den Spender integrierten Zahnleisten-Transporteinrichtung automatisch nach. Ausgestaltungen dieser Art sind relativ aufwendig und bedürfen überdurchschnittlicher Präzision, um ein verkippungsfreies Nachziehen der Bodenfläche sicherzustellen.

Durch die US-A-2 608 320 ist ein Spender mit Kartusche bekannt, dessen Kartusche aus zwei Grundbauteilen besteht. Das eine ist eine zylindrische Hülse, das andere ist ein mit dieser verbundener weicher, ebenfalls zylindrischer Sack. Letzterer setzt am freien Hülsenrand an. Der Sack weist eine axiale Länge auf, die der der Hülse entspricht. So kann mit zunehmender Entleerung, welche über eine Austrittsöffnung der formstabilen Hülse geschieht, der Sack mehr und mehr in die Höhlung der Hülse hinein bis zum Rücken der Kopffläche der Hülse wandern, welche die besagte Austrittsöffnung aufweist. Der Spender besteht aus einem oberen Gehäuserohr, welches die einen Halterand aufweisende Hülse hängend aufnimmt. Der sich auf Höhe der horizontalen Kopffläche der Hülse erstreckende Halterand ruht auf dem korrespondierenden, oberen Gehäuserohr-Kopfrand und wird von einer auf das dortige Ende des Gehäuserohres aufgedrehten Schraubkappe klemmend gehalten. Letztere weist eine zur Austrittsöffnung deckungsgleich liegende Tülle auf, welche ihrerseits wiederum durch eine zweite Schraubkappe geschlossen gehalten wird. Den unteren Abschnitt des Spenders bildet ein gummielastischer, eiförmiger Balgkörper mit bodenseitigem Rückschlagventil. Der Balgkörper umgibt mit radialem Abstand den überwiegenden Längenabschnitt des weichen Sackes. Durch Schaffung eines über Pumpbewegungen erzeugbaren Überdruckes soll der Sack zusammengedrückt werden und schließlich, wie oben schon angedeutet, in die Höhlung der Hülse einwandern. Anzunehmen ist jedoch ein Effekt dahingehend, daß die schlauchartige Wandung des Sackes praktisch nur mantelwandseitig zusammengedrückt wird. Hierdurch erhält dieser eine Abplattungsbreite, die weit über dem lichten Durchmesser der formstabilen Hülse liegt. Es entstehen daher Reibungs- und Zwängungszonen, die höchstwahrscheinlich eine sichere Ausgabe der pastösen Masse nicht erreichen lassen.

Eine Variante dieses Vorläufers schlägt daher wohl einen internen, axial federnden Stützkern vor, und zwar in Art einer Kegelfeder.

Durch die US-A-2 129 119 ist ein Spender mit Kartusche bekannt, bei dem die Kartusche als Faltenbalgkörper ausgebildet ist. Von dessen Kopffläche geht eine verschließbare Austrittsöffnung aus. Der Boden dieser Kartusche ist mit einem Stopfen besetzt. Der Faltenbalgkörper ist gemäß Variante Figur 13 von einem teleskopartigen Gehäuse umgeben, bestehend aus einem bodenseitigen Gehäuserohr und einer kopfseitig äußeren Hülse. Die obere Balgfalte stützt sich an einem einwärts gerichteten Nacken der äußeren Hülse ab, die untere an einem entsprechenden Nacken des internen Gehäuserohres. Oben ist sodann der Hülsennacken mit einem Nacken des Balges sicherbar. Eine axiale Führungsverlagerung der Kartusche im Gehäuse findet nicht statt, sondern das geteilte Gehäuse führt sich an sich selbst.

Aufgabe der Erfindung ist es, einen gattungsgemäßen Spender mit Kartusche in baulich einfacherer Weise so auszubilden, daß auf den Aufwand der betrieblichen Spontannachstellung verzichtet werden kann, trotzdem aber eine sichere, Faltenbildung der Sackwandung mit gebrauchsvorteilhafter, schließlich nahezu restfreier Ausbringung erreicht wird.

Gelöst ist diese Aufgabe durch die im Anspruch 1 angegebene Erfindung.

Die Unteransprüche zeigen vorteilhafte Varianten bzw. Weiterbildungen auf.

Zufolge solcher Ausgestaltung ist ein gattungsgemäßer Spender mit Kartusche erhöhten Gebrauchswerts realisiert. Vor allem ergibt sich eine einfache, betriebsgerechte Ausbringung der pastösen Masse. Es besteht nicht mehr die Gefahr einer Teilneutralisierung des im Grunde vorteilhaften Sackes. Andererseits ist die partielle Formstabilität der Kartusche nun in betätigungsgünstiger Weise genutzt. Konkret wird hierzu so vorgegangen, daß der sich bei Verlagerung der Hülse unterhalb derselben in Falten legende Sack mit seinem von der formstabilen Hülse gebildeten, für sich verschieblichen Ende einen Überstand über den dortigen Gehäuserohr-Kopfrand bildet, welcher dem mehrfachen des Volumens einer Ausgabeportion entspricht, und daß der Abstand zwischen einer rohrgehäuseseitigen Bodenfläche und dem Gehäuserohr-Kopfrand unabhängig von der Ausgabe über die Größe dieses Mehrfachvolumens verringerbar ist zur Bildung einer jeweils dem Gehäusekopfrand näherliegenden Abstützebene der Bodenfläche. Weiter ist der Vorteil beibehalten, daß der Entleerungsdruck im wesentlichen auf die unmittelbare Nähe des Austrittsmundstükkes der sackförmigen Kartusche lokalisiert ist; es braucht nicht der gesamte Vorrat verlagert zu werden. Außerdem geschieht andererseits die Einzelportionierung ohne Nachstellgeräusche; die Akzeptanz ist dadurch wesentlich erhöht. Der entsprechende Überstand umfaßt volumenmäßig gleich mehrere Einzelportionen, etwa im Rahmen von 10 ml. Legt man pro Portion 2 ml zugrunde, ergibt sich praktisch der morgendliche und abendliche Versorgungsbedarf einer Familie. Die Mehrfachausgabe von Einzelportionen ist in Bezug auf das Nachrücken der gehäuseseitigen Bodenfläche völlig rückstellfrei. Die Nachstellbedürftigkeit zeigt sich optisch-visuell klar an durch Zurücktritt bzw. schrittweisen Abbau des Überstandes. Der jeweilige Betriebszustand ist aber auch ertastbar, da der Kopfrand des Gehäuses praktisch einen endgültigen Betätigungsbegrenzungsanschlag für den das Niederdrücken bewirkenden Finger bildet. Das einmalige Nachstellen konditioniert den Spender jeweils für eine weitere Mehrfach-Ausgabephase. Der recht große Nachstellhub wirkt sich auch günstigst auf die Faltenbildung der sackförmigen Kartusche aus. Die Falten ordnen sich besser. Es kommt nicht zu einer indiferenten Zwischenphase der Faltenbildung. Eine baulich vorteilhafte Ausgestaltung ergibt sich dadurch, daß die Verringerung des Abstandes durch Unterteilung des Gehäuserohres in einzelne Wandungsringe erzielt ist, deren Stirnränder untereinander lösbar verbindbar sind. Sobald das obere Ende der sackförmigen Kartusche seine exponierte Lage verliert, wird die dortige Ringwand gelöst; ein neuer Freistand liegt vor. Aufgrund der entsprechenden Verbindbarkeit kann sie dann bodenseitig des Gehäuserohres unverlierbar gehäuseerhaltend zugeordnet werden. Die gewohnte Grundform des Spenders bleibt so erhalten. Die lösbare Verbindung kann beispielsweise in Form einer Klipsverbindung realisiert sein. Der Spender läßt sich sogar aus im Querschnitt ovalen Wandungsringen zusammensetzen. Das hat einerseits den Vorteil der Drehsicherung und andererseits den der vergrößerten Display-Fläche. Auch liegt ein solcher Spender besser in der Hand. Eine besonders vorteilhafte Ausgestaltung ergibt sich aber auch dadurch, daß runde Wandungsringe unterinander verschraubt sind. Dies begünstigt in besonders gebrauchsvorteilhafter Weise das Umsetzen der Wandungsringe vom oberen zum unteren Ende des Gehäuserohres. Da zweckmäßig ein Wandungsring die Bodenfläche als Zwischenwand aufweist, läßt sich auf diesem Wege sogar eine Füllstandsanzeige erreichen, indem dieser besonders gestaltete Wandungsring beispielsweise anders gefärbt ist als die anderen, untereinander gleichförmigen Wandungsringe. Weiter erweist es sich als günstig, daß die Bodenfläche einen mittleren Höcker besitzt, der eine ihn umgebende Ringnut formt. Der Höcker hat zum einen zentrierende Wirkung für den sich der Höckerkontur anpassenden Boden der flexiblen Sackwandung. Andererseits ermöglicht er ein nahezu restfreies Ausgeben des Inhaltes der Kartusche. Schließlich schafft die besagte Ringnut eine günstige Einlagerungszone für die sich bildenden Falten der Sackwandung. Überdies ist es günstig, daß der die Zwischenwand aufweisende Wandungsring spiegelsymmetrisch gestaltet ist und so beiderseits eine Bodenfläche mit je einem zentralen Höcker trägt. Mit Umsetzen des letzten Wandungsringes vom Kopfende auf das bodenseitige Ende des Gehäuserohres steht der Spender so in gegenläufiger Richtung für das Einsetzen der nächsten sackförmigen Kartusche zur Verfügung. Mit dem Abbauen der einen Seite wächst die andere. Dazu ist so vorgegangen, daß der die Zwischenwand aufweisenden Wandungsring an beiden Enden einen mit Außengewinde versehenen Abschnitt aufweist. Je nach Grundkonzeption kann es sich auch entsprechend um die Ausbildung als Innengewinde handeln mit entsprechender Anpassung der anderen Wandungsringe natürlich. In der ersten Version weisen die anderen Wandungsringe einerends Außen - und anderenends Innengewinde auf. Einerseits um den gewohnten glatten Mantel des langzylindrische Spendergehäuses zu wahren, andererseits um ein beeinträchtigungsfreies Einsetzen und Abstützen der sackförmigen Kartusche sicherzustellen, sind die gewindefreien Abschnitte der Wandungsringe innen und außen ebenengleich gestaltet. Eine andere Lösung zur Realisierung des Überstandes der Kartusche im Volumenumfang, der dem Mehrfachen einer Ausgabeportion entspricht, besteht darin, daß die Wandungsringe durch Sollbruchstellen untereinander getrennt und vom Gehäuserohr abreißbar sind. Der Verbund über die sollbruchfreien Zwischenstege erweist sich als so ausreichend, daß ein genügend stützfähiger, den Leibungskräften standhaltender Hülsenkörper vorliegt. Hier wird das Gehäuserohr Schritt für Schritt vom ausgabeseitigen Ende her abgebaut. Da bezüglich des das Gehäuserohr bildenden Materiales von verrottungsfähiger Pappe ausgegangen werden kann, erweist sich ein solcher Spender zudem auch als umweltfreundlich. Zur Belassung beispielsweise einer Abreißfahne kann an einer Stelle eine den Querabstand zwischen zwei umlaufenden Sollbruchstellen überbrückende Zunge durch völlige Durchtrennung der Wandungsdicke freigeschnitten sein. Eine andere, ebenfalls günstige Variante besteht darin, daß die Verringerung des Abstandes durch eine über die Gehäusewand vorstehende, nachstellbare Handhabe erzielt ist.

Die Nachstellhandhabe kann sowohl in axialer Richtung der Gehäusewand vorstehen und/oder in radialer Richtung. Im einen wie im anderen Falle wird aufgrund der exponierten bzw. separierten Greifzone der entsprechende Benutzungssinn erkennbar. Konkret ist die diesbezügliche Nachstellhandhabe als Taste ausgebildet, die in einem Längsschlitz der Gehäuse-Mantelwand verschieblich und durch entkuppelbaren Zahneingriff gefesselt ist. Auf diese Weise läßt sich mit einfachen Mitteln sowie ohne Ratschengeräusch das Nachführen eines axial geführten Stützbodens bewirken. Hierbei ergibt sich die in einem großen Nachstellschritt begünstigte Faltung vom unteren Ende der Kartusche her. Als vorteilhaft erweist sich eine Alternativlösung dergestalt, daß die Nachstellhandhabe von einem Drehknopf am Fußende des Gehäuserohres ausgebildet ist, die über eine Wendelfeder mit der Bodenfläche gekuppelt ist, welche in Gewindeeingriff steht zur Gehäuseinnenwand. Das entsprechende Nachstellen geschieht besonders feinfühlig. Sobald die neue Stützebene durch Ausfüllen der Leerhubstrecke erreicht ist, geht die etwaige weitere Drehkraft ausschließlich in den Federkörper. Der Benutzer merkt sogleich diesen Übertritt in die schwergängigere Drehbewegung, so daß ihm angezeigt ist, daß der maximale Nachstellhub erreicht wurde. Gebildet ist die diesbezügliche Bodenfläche von einem beispielsweise topfförmig gestaltetem Schraubteil. Um das Rückführen des Schraubteiles zu erleichtern, ist baulich weiter so vorgegangen, daß dem Nachstellhandhaben-Drehknopf ein Kurbelarm zugeordnet ist. Hierdurch läßt sich ohne Absetzen der Bedienungshand das Schraubteil bequem zurückziehen. Es erfolgt sodann oder zuvor das Entnehmen der leeren Kartusche und das Einsetzen der nächsten, gefüllten sackförmigen Kartusche. Der Drehknopf mag in Steck-Rastverbindung dem Gehäuse zugeordnet sein, wobei die zu überwindende, den Drehknopf axial sichernde Rastkraft größer ist als die Rückstellkraft der Wendelfeder. Der Drehknopf kann also nur willensbetont vom Gehäuserohr abgelöst werden. Bevorzugt wird eine irreversible Zuordnung. Bezüglich der sackförmigen Kartusche erweist es sich sodann als günstig, daß das obere, d.h. betätigungsseitige Ende der Kartusche durch einen Kopfplatte mit angeformter Tülle die Sackwandung der Kartusche stabilisiert. Kopfplatte und Sack können thermisch oder durch Klebung miteinander verbunden sein. Soll auf eine entsprechende Stabilisierung dieser Art verzichtet werden, so erweist sich ein Vorschlag dahingehend als günstig, daß das obere Ende der Kartusche von einer mindestens im Bereich des Mehrfachvolumens überstehenden Kappe übergriffen ist, welche die Betätigungskopffläche bildet und mit federnden Zungen in Rasteingriff steht zu einzelnen Gegenrasten der Gehäuseinnenwand. Über die so erzeugte Rauhigkeit läßt sich die jeweilige Eindrückstellung der Kappe definieren; es ergibt sich kein Zurückkriechen der Kappe in Auswärtsrichtung, so daß der Benutzer exakt die Betätigungsschritte optisch verfolgen kann. Weiter erweist es sich als günstig, daß das bodenseitige Ende der Kartusche von einem die Sackwandung stabilisierenden Ring mit Füllstopfen gebildet ist. Hierdurch läßt sich eine günstige, vom Boden her durchführbare Befüllung der Kartusche durchführen. Schließlich bringt die Erfindung in Vorschlag, daß das bodenseitige Ende der Kartusche durch Abschweißen der Sackwandung verjüngend verläuft. Endlich besteht noch ein vorteilhafter Vorschlag darin, daß das obere Ende der Sackwandung durch eine Hülse mit wellenförmig verlaufendem Unterrand stabilisiert ist. Die gegenüber der Sackwandung dickere Unterrandstruktur läßt sich sogar zur Individualisierung der Kartuschenzuordnung nutzen.

Der Gegenstand der Erfindung ist nachstehend anhand dreier zeichnerisch veranschaulichter Ausführungsbeispiele näher erläutert. Es zeigt:
- Fig. 1: in perspektivischer Darstellung Kartusche plus Spender gemäß erstem Ausführungsbeispiel,
- Fig. 2: diesen Spender in Seitenansicht, im oberen Bereich aufgebrochen,
- Fig. 3: den gleichen Spender in abgewandelter Form mit aufgebrachter Schutzkappe, jedoch ohne Kartusche,
- Fig. 4: die dazugehörige Kartusche in Einzeldarstellung, und zwar im Vertikalschnitt,
- Fig. 5: eine dieser Kartusche überlagerbare Kappe zur Bildung der Betätigungsdruckfläche,
- Fig. 6: in perspektivischer Darstellung Kartusche plus Spender gemäß zweitem Ausführungsbeispiel,
- Fig. 7: denselben bei partieller Entleerung der sackförmigen Kartusche,
- Fig. 8: das Gehäuse dieses Spenders in Einzeldarstellung,
- Fig. 9: die Kartusche alleine mit bodenseitiger Stützfläche, jeweils in isolierter Wiedergabe,
- Fig. 10: Spender mit Kartusche gemäß Fig. 7 im Vertikalschnitt, vergrößert,
- Fig. 11: in perspektivischer Darstellung den Spender gemäß drittem Ausführungsbeispiel, unter besonderer Verdeutlichung der Spendermechanik, jedoch ohne Kartusche,
- Fig. 12: die zugehörige Kartusche in isolierter Wiedergabe,
- Fig. 13: in perspektivischer Darstellung Teile der Spendermechanik,
- Fig. 14: das zugehörige Gehäuse des Spenders,
- Fig. 15: die Schnitt gemäß Linie XV-XV in Fig. 14 und
- Fig. 16: einen Vertikalschnitt des Spenders im Fußbereich.

Der auf die Ausgabe pastösen bis sogar eine gewisse Fließfähigkeit aufweisenden Füllinhalts wie beispielsweise Zahnpasta abgestimmte Spender aller Ausführungsbeispiele besitzt ein rohrförmiges Gehäuse 1.

Das Gehäuserohr 1 nimmt in schützender, radial wie axial abstützender Umfassung einer Kartusche in Form eines weichen Sackes 2 auf. Letztere (K) läßt sich nach Entleerung ihres Füllinhaltes, beispielsweise pastöse Masse 3, durch eine frische Kartusche K ersetzen.

Zur Ausübung des Entleerungsdrucks (vgl. Pfeilrichtung P) steht das obere Ende 2' der Kartusche K über den Kopfrand 4 des Gehäuserohres 1 vor. Die Oberseite dieses bis auf eine Austrittsöffnung 5 geschlossenen im Gehäuserohr 1 geführt axial verlagerbaren Endes 2' bildet eine stabile Kopffläche 6. Die kann schräg abfallend oder gemuldet sein.

Der axiale Überstand x des Sackes 2 respektive der Kartusche K über den GehäuserohrKopfrand 4 entspricht dem Mehrfachen des Volumens einer Ausgabeportion. Eine Ausgabeportion umfaßt ca. 2 ml. Der Volumenanteil des überstehenden Abschnitts der Kartusche berücksichtigt ca. fünf Ausgabeportionen.

Das andere, untere Ende 2'' des Sackes 2 bzw. der Kartusche K stützt sich auf einer gehäuseseitigen Bodenfläche 7 ab.

Die aus der Entleerung resultierende Volumenverkleinerung des Sackes 2 wird durch Faltenbildung F der Sackwandung in Verbindung mit einer Verringerung des Abstandes zwischen der Bodenfläche 7 und dem Austrittsmundstück 5 kompensiert. Die Faltenbildung F beginnt von der Seite bzw. von dem Ende des Sackes 2 aus, von der der Entleerungsdruck in die Füllstandssäule einfließt.

Der Abstand y der Bodenfläche 7 zum Gehäuserohr-Kopfrand 4 verringert sich unabhängig von der Ausgabe über die Größe des besagten Mehrfachvolumens. Die Mehrfachausgabe ist rückstellfrei. Es liegt also ein asynchrones Ausbringverhältnis vor; nicht jeder Ausbringhub führt zur automatischen Nachstellung der abstützenden Bodenfläche 7, wie dies beispielweise bei Spendern mit Zahnstangenmechanik der Fall ist. Vielmehr ergibt sich das Nachführen der abstützenden Bodenfläche 7 in einem vielfach größeren Hub-Schritt als dem Hub-Schritt einer Ausgabeportion. Entsprechend ergibt sich eine günstigere, geordnete Faltenbildung der Sackwandung.

Zum Nachstellen des Überstandes x respektive Verringerung des Abstandes y wird gemäß dem ersten Ausführungsbeispiel (Fig. 1 - 5) so vorgegangen, daß das Gehäuserohr 1 in einzelne Wandungsringe 8 unterteilt ist, deren zugewandte Stirnränder untereinander kuppel- bzw. entkuppelbar sind. Die entsprechend lösbare Verbindung wird beim dargestellten Ausführungsbeispiel durch Verschrauben der einzelnen Wandungsringe 8 erzielt. Jedoch ist auch eine reversible Steck/Rast-Verbindung denkbar, dies vor allem für einen im Querschnitt ovalen Spendertyp (nicht dargestellt). Der Sack 2 bzw. die Kartusche K wäre anzupassen. Über eine entsprechend axiale Addition der Wandungsringe 8 läßt sich ein den üblichen Spenderformen entsprechend als Standgerät zu verwendendes Gehäuserohr erreichen. Das Ausführungsbeispiel sieht die Verwendung von insgesamt neun gleichgestalteten Wandungsringen 8 vor. Der jeweils obere Wandungsring 8 wird abgeschraubt und ergänzt so wieder den Überstand x.

Damit sich das Gehäuserohr 1 längenmäßig nicht verkürzt, andererseits aber vermieden ist, daß die Wandungsringe 8 verloren gehen, lassen sie sich, von dem oberen Ende des Gehäuserohres 1 abgelöst, auf das untere Ende desselben aufsetzen.

Einer der Wandungsringe 8 weicht von der üblichen Grundform der neun anderen ab, und zwar dadurch, daß dieser andere Wandungsring 8' eine senkrecht zur Längsmittelachse z-z des Spenders liegende Zwischenwand 9 formt. Letztere kann durchgehend gestaltet sein, wie sich dies aus Fig. 2 ergibt oder aber, wie gemäß Fig. 3 bevorzugt, eine zentrale Durchbrechnung 10 belassen.

Der die Zwischenwand 9 aufweisende andere Wandungsring 8 ist von etwas größerer axialer Länge als die übrigen. le Kopffläche 6. Die kann schräg abfallend oder gemuldet sein.

Gemäß Fig. 2 geht von der Bodenfläche 7 der Zwischenwand 9 zentral ein nach oben gerichteter Höcker 11 aus. Letzterer weist kegelstumpfförmige Gestalt auf und stülpt den Boden des Sackes 2 im Bereich des unteren, d.h. bodenseitigen Endes 2'', entsprechend einwärts.

Der Höcker 11 wurzelt in einem solchen radialen Abstand vor der Innenwand 1' des Gehäuserohres 1, daß zwischen der nach oben konisch zulaufenden Mantelwand des Höckers 11 und der zylindrischen Innenwand 1' des Gehäuserohres 1 ein sich nach unten verjüngender Faltvorratsraum für die sich faltende Sackwandung verbleibt, bezeichnet als Ringnut 12.

Der die Zwischenwand 9 aufweisende Wandungsring 8' ist spiegelsymmetrisch gestaltet, und zwar bezogen auf die die horizontale Zwischenwand 9 definierende Teilungsebene E-E von 9 ausgehend ersteckt sich auch bodengerichtet ein Höcker 11.

Der so an beiden Seiten eine abstützende Bodenfläche 7 bildende Wandungsring 8' besitzt an beiden Enden einen mit Außengewinde 13 versehenen Abschnitt, der mit dem korrespondierenen Innengewinde 14 der Wandungsringe 8 zusammenwirkt. Deren Außengewinde ist ebenfalls mit 13 bezeichnet. Diese Wandungsringe 8 tragen sowohl Innen- als auch Außengewinde. Jeweils ist das Gewinde durch Wandungsversatz so angeordnet, daß die gewindefreien Mantelabschnitte der Wandungsringe 8, 8' innen und außen ebenengleich gestaltet sind. D. h. die Gehäuseinnenwand 1' verläuft durchgehend glattzylindrisch wie auch die als Anfassung dienende Mantelfläche 1'' des Gehäuserohres 1. Die fugenseitigen Randkanten können allerdings, wie dies aus Fig. 3 ersichtlich ist, gefast sein.

Beim zweiten Ausführungsbeispiel wird die schrittweise Bereitstellung des Überstandes x durch eine Art der Aufteilung dahingehend vorgenommen, daß die dort ebenfalls mit 8 bezeichneten Wandungsringe durch Sollbruchstellen untereinander in Verbindung stehen. Hier besteht das Gehäuserohr 1 zweckmäßig aus einer aus Pappmaché oder auch Kunststoffolie gestalteten Körper. Letzterer kann aus recht dünnwandigem Material gebildet sein, da die zylindrische Grundgestalt in axialer Richtung die aus der Krümmung gezogene Stabilität in genügendem Maße besitzt. Die Sollbruchstellen sind die wandungsverbindenen Materialbrücken 15 einer in Umfangsrichtung gelegten Perforation oder Schlitzreihe. Die einzelnen Schlitze sind mit 16 bezeichnet. Durch eine größere Schlitzlänge läßt sich überdies eine Zuglasche 17 realisieren. Unter Erfassung dieser Zuglasche 17 kann der die Wandungsringe 8 bildende Streifen vom Restkörper des Gehäuserohres abgetrennt werden.

Die Stützfläche 7 wird ihr von einem bodenseitig in das Gehäuserohr 1 eingesetzten Steckteils 18 gebildet. Hier kann es sich ebenfalls um ein aus Pappe geprägten oder tiefgezogenen, topfförmigen Grundkörper handeln. Dieser ist stopfenartig von unten her in das Gehäuserohr 1 eingesetzt und dort beispielsweise im Wege der Klebeverbindung gehalten. Der die eigentliche Bodenfläche 7 bildene Abschnitt tritt querschnittsmäßig gegenüber dem stopfenartigen Grundkörper des Steckteils 18 zurück. Den oberen Abschluß bildet ein Schutzdeckel 19 (vgl. Fig. 8), welcher vom einwärts gekümpelten Rand 20 des Gehäusesrohres überfangen ist. Zur Ingebrauchnahme wird die oberste Zuglasche 17 ergriffen und vom gegebenenfalls transparenten oder durchscheinenden Hülsenkörper abgetrennt, so daß die Kartusche K, d.h. ihr bedienungszugänglich freistehendes Kopfstück in Form einer das obere Ende 2' des weichen Sackes 2 versteifenden Hülse 21 zur Betätigung in der erläuterten Weise freiliegt.

Vor Ausbringung der pastösen Masse 3 ist eine diese gegen Austrocknen schützende Schraubverschlußkappe 22 vom das entsprechende Außengewinde aufweisenden Hals der Austrittsöffnung 5 zu entfernen.

Statt eines stückweisen Verkürzens des Gehäuserohres 1, wie dies gemäß dem zweiten Ausführungsbeispiel für eine Einweg-Billigpackung gedacht ist, kann die Verringerung des Abstandes y aber auch durch über die Gehäusewand, sprich Mantelfläche 1'' vorstehende Nachstellhandhabe bewirkt werden. Diese Nachstellhandhabe wäre beispielsweise mit einem kolbenartigen, sich im Inneren des Gehäuserohres 1 axial führenden Bodenteil zu verbinden. Eine solche Nachstellhandhabe ist im dritten Ausführungsbeispiel (Fig. 11 - 16) wiedergegeben und mit 24 bezeichnet. Diese Nachstellhandhabe 24 wirkt aufgrund einer Drehbewegung. Es handelt sich um einen Drehknopf 25.

Alternativ besteht natürlich auch die Möglichkeit, die Nachstellhandhabe als eine Taste auszubilden, die in einem nicht dargestellten Längsschlitz der Gehäusewand verschieblich und durch entkuppelbaren Zahneingriff gefesselt ist. Gedacht ist hier an eine die Mantelfläche überragende Klinke, die durch axiales Eindrücken aus der Zahnung des Längsschlitzes aushebbar ist. Dabei wird auf die Rückstellkraft des Materiales gesetzt, indem durch Loslassen der Taste die entsprechend das untere Ende 2'' der sackförmigen Kartusche K abstützende Bodenfläche 7 via Gehäuserohr abgestützt ist.

Zurückkommend auf die Ausgestaltung, bei der die Nachstellhandhabe 24 von einem Drehknopf 25 am Fußende des Gehäuserohres 1 gebildet ist, wird die Drehbewegung über Gewindeeingriff auf ein hier die Bodenfläche 7 formendes, topfförmige Verlagerungteil 26 übertragen. Dessen Außengewinde 27 greift in korrespondierende, das entsprechende Innengewinde aufweisende Zahnleisten 28 ein. Diese, dem Gehäuserohr 1 an der Innenwand 1' gleich angeformten Zahnleisten 28 sind mindestens zweizügig, zweckmäßig jedoch dreizügig vorgesehen. Die Topföffnung des Verlagerungsteils 26 weist nach unten. Ihre Höhlung nimmt die dortige endständige Windung einer Wendelfeder 29 auf. Die Federwindung ist mit dem Verlagerungsteil 26 fest verbunden.

Das andere Ende der Wendelfeder 29, d.h. ihre Endwindung sitzt in einem topfförmigen Zwischenstück 30. Auch hier ist auf eine sichere Festlegung der Federwindung geachtet. Die Wendelfeder 29 schafft eine Art Puffer, indem über das erfoderliche Stellmaß hinausgehende Schraubverlagerungskräfte des Verlagerungsteils 26 nicht zu einer Überbelastung führen; vielmehr merkt der Bedienende, daß der Schraubwiderstand zunimmt. Er erkennt somit, daß der die neue Vorstandslage bewirkende Überstand x erreicht ist. Der Sack 2 bzw. die Kartusche K wird bei diesem Ausführungsbeispiel in einer Art Bajonettschlitzzuordnung am Gehäuserohr 1 gehalten. Die Hülse 21 der Kartusche besitzt hierzu radial gerichtete Sperrvorsprünge 31, die entsprechende Durchtrittsquerschnitte 32 an der hier etwas schulterartig eingezogenen Decke 33 des Gehäuserohres 1. Beim Nachstellen wird die Wendelfeder im Sinne einer Weitung beansprucht. Über den notwendigen Nachstellweg hinausgehende Drehwinkel des Drehknopfes 25 führen zu einem federbedingten Zurückschnarren des Drehknopfes 25 in die indifferente, reibungsschlüssig gesicherte Grundstellung.

Das Zurückschrauben des Verlagerungsteile 26 in die bodennahe Ausgangslage des Spenders ist dadurch erleichtert, daß dem Nachstellhandhaben-Drehknopf 25 ein Kurbelarm 34 zugeordnet ist. Letzterer befindet sich in Grundstellung in einer Verstecklage innerhalb des ebenfalls topfartig gestalteten, nach unten hin offenen Drehknopfes 25, dessen Stirnrand zugleich als Aufstellrand dient. Die Ausklappstellung des Kurbelarmes 34 ergibt sich aus Fig. 13, die Verstecklage aus Fig. 16. Der ein am freien Ende mit dem üblichen Kurbelknopf 35 ausgerüstete Kurbelarm 34 sitzt anderenends auf einer horizontalen Klappachse 36 des Drehknopfes 25, welcher im Anlenkbereich zwei Lageraufnahmen 37 für die Klappachse 36 bildende Achsstummel formt. Den Lageraufnahmen 37 ist ein sich leicht unter den Durchmesser des Achsenkörpers verringernder Steckzentrierschacht 38 vorgelagert. Dessen Flanken divergieren nach unten hin. Die Mantelwand des Kurbelknopfes 35 ist im Anlenkungsbereich entsprechend der Schachtbreite der Lagerstelle offen, so daß eine freie, um 180° durchführbare Ausklappbewegung ermöglicht wird.

Der Drehknopf 25 steht in drehsicherer Verbindung mit dem im Gehäuseinneren liegenden Zwischenstück 30. Hierzu geht vom Boden des topfförmigen Zwischenstücks 30 ein nach unteren weisender, zentral angeordneter Steckvorsprung 39 aus, welcher in einen Kragen 40 des Drehknopfes eingreift. Die entsprechende Drehmitnahme zwischen Zwischenstück 30 und Drehknopf 25 wird hier von Längsriefen gebildet. Natürlich ist auch eine unrunde Querschnittsform des Steckvorsprunges 39 denkbar. In axialer Richtung sichernd übergreift ein Schnappwulst 41 irreversible den nach unten weisenden Stirnrand des Kragens 40. Die vom Steckvorsprung 39 drehfrei durchsetzte, zentrale Durchbrechung im Boden des Gehäuserohres 1 trägt das Bezugszeichen 42.

Zur Erhöhung der Steifigkeit und damit auch besseren Übertragung der Betätigungskraft ist das obere Ende 2' des Sackes 2, d.h. die Hülse 21 durch einen Führungsabschnitt 43 stabilisiert unter seitlicher Anformung der Austrittsöffnung 5 und danebenliegender Betätigungs-Kopf-fläche 6. Die Austrittsöffnung 5 kann, wie in Fig. 1 dargestellt, als nach oben gerichtete Tülle gestaltet sein. Die so vorliegende Verformung der Hülse 21 bzw. des Führungsabschnittes 43 des Sackes 2 führt zu einer erheblichen Stabilisierung bis in den Bereich der weichen Sackwandung hinein, die mit der recht kurzen Hülse 21 durch Klebung oder auch Heißsiegeln verbunden ist.

Der Führungsabschnitt 43 ist Teil der gesamten, das Sackende domartig überfangenden, zylindrischen Hülse 21. Die Wandung der Hülse 21 nimmt einen wellenförmig zugeschnittenen bzw. blattförmig gestalteten Wandungsverlauf, der wellenförmige Unterrand trägt das Bezugszeichen 44. Liegen die blattförmigen Stücke auf der Mantelwand des hochflexible Sackes 2, so kann die entsprechend auftragende Stuktur zur Indiviualisierung genutzt werden, um beispielsweise je nach Zahnungs- oder Blattform den entsprechenden Gegeneingriff entsprechender Vorsprünge des Gehäuses zu ermöglichen oder auszusperren. Liegen die blattartigen Vorsprünge innenseitig des Sackes, so lassen sie sich vorteilhaft für eine Zentrierung der aufzuschiebenden Sackwandung nutzen, indem sie nach unten hin leicht konvergieren.

Gemäß der Variante Fig. 3 - 5 ist das obere Ende 2' des Sackes 2 von einer mindestens im Bereich des Mehrfachvolumens überstehenden Kappe 45 übergriffen. Diese ist topfförmig gestaltet mit nach unten weisender, zylindrischer Topfwandung 46 und oberseitigem Dachfenster 47 zum freien Durchragen der Tülle bzw. der Austrittsöffnung 5. Hier bildet anstelle der Hülse 21 die dem Dachfenster 47 benachbarte Dach- oder Deckenzone die Betätigungs-Kopffläche 6.

Die Topfwandung 46 weist durch vom Topfrand ausgehenden Freischnitt radial federfähige Zungen 49 auf. Deren nach auswärts gerichtete Rastnasen 50 stehen in Rasteingriff zu einzelnen Gegenrasten 51, gebildet von einer horizontal orientierten Riefenstruktur an der Innenwand 1' des Gehäuserohres 1. Sinn und Zweck dieser, einen vorteilhaft erhöhten Reibungsschluß bildenden Maßnahme ist es, die jeweilige Teil-Eindrückposition der Kappe 45 zu sichern. Die Hülse 21 führt sich hier also mittelbar im Gehäuserohr 1.

Bei diesem Ausführungsbeispiel weicht die Kartusche K baulich von den oben beschriebenen auch insofern ab, als hier auch das bodenseitige Ende 2' des Sackes 2 versteift ist, und zwar unter Verwendung eines von unter her in die Sackhöhlung eingeführten, die Kartusche K stabilisierenden Ringes 52. Über diesen Ring läßt sich das Befüllen des Sackes 2 bequem bewerkstelligen unter anschließendem Verschließen der die Einfüllöffnung 53 definierenden Ringinnenzone mit Hilfe eines kappenartigen, also hohlen Füllstopfen 54. Letzterer tritt mit dem Ring 52 in eine Klipsverbindung. Der untere Rand des Ringes setzt sich nach außen hin in einen Bund 55 fort, der als Begrenzungsanschlag für die aufgeschobene Sackwandung fungiert. Die Befestigung des Ringes 52 am Sack 2 kann durch Klebung oder auf thermischen Wege geschehen. In entleertem, raumsparend zusammengelegten Zustand des Kartuschenkörper ragt der einwärts gerichtete Vorsprung des Stopfens in den entsprechenden Höhlungsraum der Hülse 21.

Bei den anderen Ausführungsbeispielen ist das bodenseitige Ende 2' des Sackes 2 durch Abschweißen der Sackwandung verjüngt derart, daß ein im wesentlichen kegelstumpfförmiger Abschluß vorliegt (vgl. z.B. Fig. 9). Die Basisebene des Kegels schließt an die zylindrische oder im wesentlichen zylindrische Wandung des von einem Schlauch gebildeten Kartuschenkörpers an.

Beim Ausführungsbeispiel gemäß den Fig. 3 - 5 ist das Außengewinde 13 des jeweils zuoberst liegenden Wandungsringes 8 genutzt für das Aufschrauben einer die als Betätigungstaste fungierende Kappe 45 überfangenen Schutzkappe 55.

Im Falle einer ovalen, also nicht schraubbaren, sondern steck-rastverbindbaren Querschittsform des Spenders wären Kappe 45 und Schutzkappe 55 ovalen Querschitts, wie auch die den Sack 2 bildenden Teile 21, 52 und 54.

Die in der vorstehenden Beschreibung, den Ansprüchen und der Zeichnung offenbartem Merkmale der Erfindung können wowohl einzeln als auch in beliebiger Kombination für die Verwirklichung der Erfindung von Bedeutung sein.

## Patentansprüche

1. Spender mit Kartusche (K) zur portionierten Ausgabe pastöser Masse (3), welche Kartusche, in einem Gehäuserohr (1) angeordnet, über einen Teil ihrer Länge in Form eines zur Ausbringung des Inhaltes (pastöse Masse 3) weichen Sackes (2) und über die restliche, einer Austrittsöffnung (5) zugekehrt liegenden Länge als formstabile, über das Gehäuserohr (1) überstehenden Hülse (21) mit stabiler Kopffläche (6) gestaltet ist, die als Führungsabschnitt zur Zusammen-Faltung des Sackes dienend axial verlagerbar im Gehäuserohr (1) angeordnet ist, dadurch gekennzeichnet, daß der sich bei Verlagerung die Hülse (21) unterhalb derselben in Falten (F) legende Sack (2) mit seinem von der formstabilen Hülse (21) gebildeten, für sich verschieblichen Ende (2') einen Überstand (x) über den dortigen Gehäuserohr-Kopfrand (4) bildet, welcher dem Mehrfachen des Volumens einer Ausgabeportion entspricht, und daß der Abstand (y) zwischen einer rohrgehäuseseitigen Bodenfläche (7) und dem Gehäuserohr-Kopfrand (4) unabhängig von der Ausgabe über die Größe dieses Mehrfachvolumens verringerbar ist zur Bildung einer jeweils dem Gehäuserohr-Kopfrand (4) näherliegenden Abstützebene der Bodenfläche (7).

2. Spender mit Kartusche nach Anspruch 1, dadurch gekennzeichnet, daß die Verringerung des Abstandes (y) durch Unterteilung des Gehäuserohres (1) in einzelne Wandungsringe (8) erzielt ist, deren Stirnränder untereinander lösbar verbindbar sind.

3. Spender mit Kartusche nach einem oder mehreren der vorhergehenden Ansprüche, gekennzeichnet, durch einen im Querschnitt ovalen Aufbau des Spenders plus Kartusche (K).

4. Spender mit Kartusche nach einem oder mehreren der vorhergehenden Ansprüche, dadurch gekennzeichnet, daß die Steckverbindung der runden oder ovalen Wandungsringe (8,8') eine reversible Steck/Rast-Verbindung ist.

5. Spender mit Kartusche nach einem oder mehreren der vorhergehenden Ansprüche, dadurch gekennzeichnet, daß die runden Wandungsringe (8) untereinander verschraubt sind.

6. Spender mit Kartusche nach dem vorhergehenden Anspruch 4 oder 5, dadurch gekennzeichnet, daß die Wandungsringe (8) vom oberen zum unteren Ende des Gehäuserohres (1) hin umsetzbar sind.

7. Spender mit Kartusche nach Anspruch 1, dadurch gekennzeichnet, daß ein Wandungsring (8') die Bodenfläche (7) als Zwischenwand (9) aufweist.

8. Spender mit Kartusche nach Anspruch 7, dadurch gekennzeichnet, daß die Bodenfläche (7) einen mittleren Höcker (11) besitzt, der eine ihn umgehende Ringnut (12) formt.

9. Spender mit Kartusche nach den Ansprüchen 7 und 8, dadurch gekennzeichnet, daß der die Zwischenwand (9) aufweisende Wandungsring (8') spiegelsymmetrisch gestaltet ist und so beiderseits eine Bodenfläche (7) mit je einem zentralen Höcker (11) trägt.

10. Spender mit Kartusche nach einem oder mehreren der vorhergehenden Ansprüche 7 bis 9, dadurch gekennzeichnet, daß der die Zwischenwand (9) aufweisende Wandungsring (8') an beiden Enden einen mit Außengewinde (13) versehenen Abschnitt aufweist.

11. Spender mit Kartusche nach einem oder mehreren der vorhergehenden Ansprüche, dadurch gekennzeichnet, daß die anderen Wandungsringe (8) einerends Außen- und anderends Innengewinde (13 bzw. 14) tragen.

12. Spender mit Kartusche nach einem oder mehreren der vorhergehenden Ansprüche, dadurch gekennzeichnet, daß die gewindefreien Mantelabschnitte der Wandungsringe (8,8') innen und außen ebenengleich fluchtend gestaltet sind.

13. Spender mit Kartusche nach einem oder mehreren der vorhergehenden Ansprüche, dadurch gekennzeichnet, daß die Wandungsringe (8) durch Sollbruchstellen (15/16) untereinander zusammengehalten und vom Gehäuserohr (1) abreißbar sind.

14. Spender mit Kartusche nach Anspruch 1, dadurch gekennzeichnet, daß die Verringerung des Abtandes (y) zwischen der rohrgehäuseseitigen Boden-Fläche und Gehäuserohr-KopFrand durch eine über die Gehäusewand vorstehende Nachstellhandhabe (24) erzielt ist.

15. Spender mit Kartusche nach Anspruch 14, dadurch gekennzeichnet, daß die Nachstellhandhabe als Taste ausgebildet ist, die in einem Längsschlitz der Wand des Gehäuserohres (1) verschieblich und durch entkuppelbaren Zahneingriff gefesselt ist.

16. Spender mit Kartusche nach Anspruch 14, dadurch gekennzeichnet, daß die Nachstellhandhabe (24) von einem Drehknopf (25) am Fußende des Gehäuserohres (1) gebildet ist, die über eine Wendelfeder (29) mit der Bodenfläche (7) gekuppelt ist, welche in Gewindeeingriff zur Gehäuseinnenwand (1') steht.

17. Spender mit Kartusche nach Anspruch 16, dadurch gekennzeichnet, daß der Nachstellhandhaben-Drehknopf (25) einen Kurbelarm (34) aufweist.

18. Spender mit Kartusche nach Anspruch 17, dadurch gekennzeichnet, daß der Kurbelarm (34) in seine Gebrauchsstellung ausklappbar ist.

19. Spender mit Kartusche nach Ansprch 1, dadurch gekennzeichnet, daß das obere Ende (2') der Kartusche (K) durch eine Betätigungs-Kopffläche (6) mit angeformter Tülle (Austrittsöffnung 5) die Sackwandung der Kartusche (K) stabilisiert.

20. Spender mit Kartusche nach Anspruch 19, dadurch gekennzeichnet, daß das obere Ende (2') der Kartusche (K) von einer mindestens im Bereich des Mehrfachvolumens überstehenden Kappe (45) übergriffen ist, welche die Kopffläche (6) bildet und mit federnden Zungen (49) in Rasteingriff steht zu einzelnen Gegenrasten (51) der Innenwand (1') des Gehäuserohres (1).

21. Spender mit Kartusche nach Anspruch 20, dadurch gekennzeichnet, daß die Gegenrasten (51) von Riefen gebildet sind.

22. Spender mit Kartusche nach einem oder mehreren der vorhergehenden Ansprüche, dadurch gekennzeichnet, daß das bodenseitige Ende (2'') der Kartusche (K) bzw. des Sackes (2) von einem die Sackwandung stabilisierenden Ring (52) mit Füllstopfen (54) gebildet ist.

23. Spender mit Kartusche nach einem oder mehreren der vorhergehenden Ansprüche, dadurch gekennzeichnet, daß das bodenseitige Ende (2'') der Kartusche (K) durch Abschweißung der Sackwandung verjüngt verläuft.

24. Spender mit Kartusche nach einem oder mehreren der vorhergehenden Ansprüche, dadurch gekennzeichnet, daß das obere Ende (2') der Sackwandung durch eine Hülse (21) mit wellenförmig verlaufendem Unterrand (44) stabilisiert ist.

## Claims

1. Dispenser with cartridge (K) for dispensing a pasty substance (3) in portions, which cartridge, arranged in a housing tube (1), is designed over part of its length in the form of a soft bag (2) for discharge of the contents (pasty substance 3) and over the remaining length facing towards an outlet opening (5) as a dimensionally stable sleeve (21) projecting beyond the housing tube (1), with a stable top surface (6), which, serving as a guide section for collapsing the bag, is arranged axially displaceably in the housing tube (1), characterised in that the bag (2), which folds up (F) beneath the sleeve (21) on displacement of the sleeve, forms, with its independently slidable end (2') formed by the dimensionally stable sleeve (21), a projecting length (x) beyond the top edge (4) of the housing tube there, which corresponds to a multiple of the volume of a discharge portion, and that the distance (y) between a bottom surface (7) on the tube housing side and the top edge (4) of the housing tube can be decreased independently of discharge over the quantity of this multiple volume to form a support plane of the bottom surface (7) which is closer to the top edge (4) of the housing tube respectively.

2. Dispenser with cartridge according to claim 1, characterised in that the decrease in distance (y) is obtained by dividing the housing tube (1) into individual wall rings (8) of which the end edges can be connected to each other detachably.

3. Dispenser with cartridge according to one or more of the preceding claims, characterised by a structure of oval cross-section of the dispenser plus cartridge (K).

4. Dispenser with cartridge according to one or more of the preceding claims, characterised in that the push-fit connection of the round or oval wall rings (8, 8') is a reversible push-fit latching connection.

5. Dispenser with cartridge according to one or more of the preceding claims, characterised in that the round wall rings (8) are screwed together.

6. Dispenser with cartridge according to the preceding claim 4 or 5, characterised in that the wall rings (8) can be transferred from the upper to the lower end of the housing tube (1).

7. Dispenser with cartridge according to claim 1, characterised in that one wall ring (8') comprises the bottom surface (7) as a partition (9).

8. Dispenser with cartridge according to claim 7, characterised in that the bottom surface (7) has a central protuberance (11) which forms an annular groove (12) surrounding it.

9. Dispenser with cartridge according to claims 7 and 8, characterised in that the wall ring (8') comprising the partition (9) is inversely symmetrical and thus carries on both sides a bottom surface (7) each with a central protuberance (11).

10. Dispenser with cartridge according to one or more of the preceding claims 7 to 9, characterised in that the wall ring (8') comprising the partition (9) comprises at both ends a section provided with external thread (13).

11. Dispenser with cartridge according to one or more of the preceding claims, characterised in that the other wall rings (8) carry an external thread (13) at one end and an internal thread (14) at the other end.

12. Dispenser with cartridge according to one or more of the preceding claims, characterised in that the thread-free sections of the wall rings (8, 8') are formed in alignment in the same plane on the inside and outside.

13. Dispenser with cartridge according to one or more of the preceding claims, characterised in that the wall rings (8) are held together by predetermined breaking points (15/16) and can be torn off the housing tube (1).

14. Dispenser with cartridge according to claim 1, characterised in that the reduction in distance (y) between the bottom surface on the tube housing side and the top edge of the housing tube is obtained by a resetting handle (24) projecting beyond the housing wall.

15. Dispenser with cartridge according to claim 14, characterised in that the resetting handle is constructed as a button which is slidable in a longitudinal slot of the wall of the housing tube (1) and locked by meshing of teeth which can be uncoupled.

16. Dispenser with cartridge according to claim 14, characterised in that the resetting handle (24) is formed by a rotary knob (25) at the bottom end of the housing tube (1), which is coupled by a coil spring (29) to the bottom surface (7) which is in screw-thread engagement with the housing inner wall (1').

17. Dispenser with cartridge according to claim 16, characterised in that the resetting handle rotary knob (25) comprises a crank arm (34).

18. Dispenser with cartridge according to claim 17, characterised in that the crank arm (34) can be folded out into its working position.

19. Dispenser with cartridge according to claim 1, characterised in that the upper end (2') of the cartridge (K) stabilises the bag wall of the cartridge (K) by an operating top surface (6) with integrally formed spout (outlet opening 5).

20. Dispenser with cartridge according to claim 19, characterised in that the upper end (2') of the cartridge (K) is covered by a cap (45) which projects at least in the region of the multiple volume and which forms the top surface (6) and is in latching engagement by spring tongues (49) with individual counternotches (51) of the inner wall (1') of the housing tube (1).

21. Dispenser with cartridge according to claim 20, characterised in that the counternotches (51) are formed by channels.

22. Dispenser with cartridge according to one or more of the preceding claims, characterised in that the bottom end (2'') of the cartridge (K) or bag (2) is formed by a ring (52) with filler plug (54), which stabilises the bag wall.

23. Dispenser with cartridge according to one or more of the preceding claims, characterised in that the bottom end (2'') of the cartridge (K) extends in a taper by torch cutting the bag wall.

24. Dispenser with cartridge according to one or more of the preceding claims, characterised in that the upper end (2') of the bag wall is stabilised by a sleeve (21) with an undulating lower edge (44).

## Revendications

1. Distributeur à cartouche (K) permettant la fourniture par portions d'une masse pâteuse (3), ladite cartouche étant disposée dans un tube carter (1), configurée sur une partie de sa longueur sous la forme d'un sac souple (2) destiné à loger le contenu (masse pâteuse 3) et, sur la longueur restante, tournée vers l'ouverture de sortie (5), se présentant sous la forme d'une douille (21) à forme stable, dépassant du tube carter (1) et pourvue d'une surface de tête (6) stable, disposée déplaçable axialement dans le tube carter (1), à titre de section de guidage destinée à servir lors de l'écrasement par pliage du sac, caractérisé en ce que le sac (2) qui est placé sous la douille (21) en formant des plis (F) lors du déplacement de la douille, forme avec son extrémité (2') déplaçable individuellement, formée par la douille (21) à forme stable, un dépassement (x) au-dessus de la bordure de tête (4) locale du tube carter, correspondant à un multiple du volume d'une portion à distribuer, et en ce que le dépassement (y), entre une surface de fond (7) située du côté du tube carter et la bordure de tête (4) de tube carter, peut être diminuée indépendamment de la quantité distribuée, de la valeur de ce volume multiple, pour former, à la surface de fond (7), un plan d'appui, situé chaque fois plus près de la bordure de tête (4) du carter.

2. Distributeur à cartouche selon la revendication 1, caractérisé en ce que la diminution du dépassement (y) est obtenue par subdivision du tube carter (1) en anneaux de paroi (8) individuels, dont les bords frontaux sont susceptibles d'être reliés ensemble de façon amovible.

3. Distributeur à cartouche selon l'une ou plusieurs des revendications précédentes, caractérisé par une structure à section transversale ovale du distributeur et de la cartouche (K).

4. Distributeur à cartouche selon l'une ou plusieurs des revendications précédentes, caractérisé en ce que la liaison à enfichage des anneaux de paroi ronds ou ovales (8, 8') est une liaison à enfichage/encliquetage réversible.

5. Distributeur à cartouche selon l'une ou plusieurs des revendications précédentes, caractérisé en ce que les anneaux de paroi (8) ronds sont vissés ensemble.

6. Distributeur à cartouche selon la revendication 4 ou 5 précédente, caractérisé en ce que les anneaux de paroi (8) peuvent être déplacés, de l'extrémité supérieure à l'extrémité inférieure du tube carter (1).

7. Distributeur à cartouche selon la revendication 1, caractérisé en ce qu'un anneau de paroi (8') présente la surface de fond (7) servant de paroi intermédiaire (9).

8. Distributeur à cartouche selon la revendication 7, caractérisé en ce la surface de fond (7) comporte une bosse centrale (11), formant une gorge annulaire (12) sur son pourtour.

9. Distributeur à cartouche selon les revendications 7 et 8, caractérisé en ce que l'anneau de paroi (8') présentant la paroi intermédiaire (9) est d'une configuration répondant à une symétrie spéculaire et porte ainsi des deux côtés une surface de fond (7) dotée d'une bosse centrale (11).

10. Distributeur à cartouche selon l'une ou plusieurs des revendications 7 à 9 précédentes, caractérisé en ce que l'anneau de paroi (8') présentant la paroi intermédiaire (9) présente, aux deux extrémités, une section pourvue d'un filetage mâle (13).

11. Distributeur à cartouche selon l'une ou plusieurs des revendications précédentes, caractérisé en ce que les autres anneaux de paroi (8) portent, à une extrémité, un filetage mâle et, à l'autre extrémité, un taraudage (13, respectivement 14).

12. Distributeur à cartouche selon l'une ou plusieurs des revendications précédentes, caractérisé en ce que les sections d'enveloppe non filetées des anneaux de paroi (8, 8') présentent une configuration d'alignement intérieur et extérieur de leurs surfaces.

13. Distributeur à cartouche selon l'une ou plusieurs des revendications précédentes, caractérisé en ce que les anneaux de paroi (8) sont assemblés entre eux au moyen points destinés à la rupture (15/16) et sont susceptibles d'être séparés par déchirement par rapport au tube carter (1).

14. Distributeur à cartouche selon la revendication 1, caractérisé en ce que la diminution de l'espacement (y), entre la surface intérieure située côté tube carter et la bordure de tête de tube carter, est obtenue au moyen d'une poignée de réglage (24) faisant saillie sur la paroi de carter.

15. Distributeur à cartouche selon la revendication 14, caractérisé en ce que la poignée de réglage est configurée sous forme de touche, mobile dans une fente longitudinale de la paroi du tube carter (1) et maintenue au moyen d'un engrènement susceptible d'être désaccouplé.

16. Distributeur à cartouche selon la revendication 14, caractérisé en ce que la poignée de réglage (24) est formée par un bouton tournant (25) placé à l'extrémité inférieure du tube carter (1) et couplée, par l'intermédiaire d'un ressort spiral (29), à la surface de fond (7) engagée par son filetage par rapport à la paroi intérieure de carter (1').

17. Distributeur à cartouche selon la revendication 16, caractérisé en ce que le bouton tournant (25) servant de poignée de réglage (24) présente un bras de manivelle (34).

18. Distributeur à cartouche selon la revendication 17, caractérisé en ce que le bras de manivelle (34) peut être déployé, pour passer en position d'utilisation.

19. Distributeur à cartouche selon la revendication 1, caractérisé en ce que l'extrémité supérieure (2') de la cartouche (K) est stabilisée au moyen d'une surface de tête d'actionnement (6), présentant un verseur (ouverture de sortie 5) forme d'un seul tenant et stabilisant la paroi de sac de la cartouche (K).

20. Distributeur à cartouche selon la revendication 19, caractérisé en ce que I'extrémité supérieure (2') de la cartouche (K) est saisie sur son pourtour par un capuchon (45), dépassant au moins dans la zone du volume multiple et formant la surface de tête (6), et placé en contact d'encliquetage à l'aide de languettes élastiques (49), vis-à-vis de cliquets conjugués (51) individuels de la paroi intérieure (1') du tube carter (1).

21. Distributeur à cartouche selon la revendication 20, caractérisé en ce que les cliquets conjugués (51) sont formés par des cannelures.

22. Distributeur à cartouche selon l'une ou plusieurs des revendications précédentes, caractérisé en ce que l'extrémité inférieure (2'') de la cartouche (K), respectivement du sac (2) est formée par une bague (52) stabilisant la paroi du sac et présentant un bouchon de remplissage (54).

23. Distributeur à cartouche selon l'une ou plusieurs des revendications précédentes, caractérisé en ce que l'extrémité inférieure (2'') de la cartouche (K) s'étend en s'effilant du fait d'un chanfreinage issu du soudage de la paroi du sac.

24. Distributeur à cartouche selon l'une ou plusieurs des revendications précédentes, caractérisé en ce que l'extrémité supérieure (2') de la paroi de sac est stabilisée au moyen d'une douille (21) présentant une bordure inférieure (44) ondulée.
